# EUROPÄISCHE PATENTSCHRIFT

(11) **EP 0 621 372 B1**
(45) Veröffentlichungstag und Bekanntmachung des Hinweises auf die Patenterteilung: **12.11.1997**
(21) Anmeldenummer: 94104342.4
(22) Anmeldetag: 19.03.1994
(51) Int. Cl.: E01B 29/17

(54) **Schienenverladezug zum Transport sowie zum Auf- und Abladen von Langschienen**
Platelayer wagon for loading, transporting and unloading of long railway rails
Wagon poseur pour le chargement, le transport et le déchargement des rails longs de voie ferrée

(30) Priorität: 21.04.1993 DE 4312964
(43) Veröffentlichungstag der Anmeldung: 26.10.1994
(73) Patentinhaber: GEORG ROBEL GmbH & Co., D-81371 München (DE)
(72) Erfinder: Ströbl, Bruno, D-82008 Unterhaching (DE); Hertelendi, Josef, D-83395 Freilassing (DE)

(56) Entgegenhaltungen:
- CH-A- 641 858
- DE-B- 1 088 079
- GB-A- 1 026 235

## Beschreibung

Die Erfindung betrifft einen Schienenverladezug zum Transport sowie zum Auf- und Abladen von Langschienen, mit auf Schienenfahrwerken abgestützten Wagenrahmen und senkrecht zur Wagenlängsrichtung verlaufenden Schienenauflager mit zur Lagerung der Langschienen vorgesehenen Rollen und gegebenenfalls zwischen diesen befindlichen, vertikal verlaufenden Distanzleisten.

Es ist bereits duch die DE 12 08 326 B bzw. DE 27 34 748 B ein derartiger Schienenverladezug mit einer Vielzahl von miteinander gekuppelten Wagen bekannt. Zur Lagerung der zu transportierenden Langschienen sind am Wagenrahmen befestigte und in Wagen- bzw. Zuglängsrichtung voneinander distanzierte Schienenauflager mit in Wagenquerrichtung hintereinander angeordneten Rollen bekannt. Die zur Abstützung jeweils einer Schiene vorgesehenen Rollen sind durch Distanzleisten voneinander getrennt, die zur Distanzierung der in Wagenquerrichtung nebeneinander liegenden Schienen dienen. Eine derartige Lagerung der Langschienen hat allerdings den Nachteil, daß infolge einer Reibung der Schienenfußflanke mit der angrenzenden Distanzleiste sehr hohe Zugkräfte für das Auf- bzw. Abladen erforderlich sind.

Die Aufgabe der vorliegenden Erfindung liegt nun in der Schaffung eines Schienenverladezuges der eingangs beschriebenen Art, bei dem die genannte Reibung der zu transportierenden Langschienen reduziert ist.

Diese Aufgabe wird erfindungsgemäß mit einem gattungsgemäßen Schienenverladezug dadurch gelöst, daß zur Abstützung einer Langschiene zwei in Wagen- bzw. Schienenquerrichtung hintereinander angeordnete und voneinander distanzierte, je ein Rollenpaar bildende Spurkranzrollen angeordnet sind, wobei der Spurkranz jeweils am den zueinander benachbarten Enden gegenüberliegenden Ende vorgesehen ist.

Mit dieser Ausbildung der die Langschienen lagernden Rollen sind mit einem Minimum an konstruktivem Aufwand die Reibungskräfte im Bereich der Schienenfußflanke praktisch vernachlässigbar. Dies ist insbesondere für den Transport von sehr langen Schienen mit einer Länge von z. B. 300 m von besonderem Vorteil, da infolge der erfindungsgemäßen Merkmale auch derartige schwere und lange Schienen mit einem im Einsatz bewährten Laufkran verschiebbar sind, ohne daß dieser unter Überschreitung der zulässigen Achslast verstärkt werden muß. Außerdem sind bereits im Einsatz befindliche Schienenverladezüge sehr einfach mit den erfindungsgemäßen Konstruktionsmerkmalen nachrüstbar. Durch die spezielle Anordnung der Spurkranzrollen kann auch bei einer sicheren Abstützung der Rollenlager-Welle durch eine Vielzahl von Wellenlager ein Maximum an Rollenpaaren in Wagenquerrichtung angeordnet werden.

Mit der oberhalb der beiden Spurkränze liegenden Distanzleiste ist die zu transportierende Langschiene vor Auflage auf das Rollenpaar exakt zentrierbar, sodaß der Schienenfuß problemlos zwischen den beiden Spurkränzen eines Rollenpaares zu liegen kommt.

Eine andere Weiterbildung besteht darin, daß die Differenz zwischen den Durchmesser der Spurkranzrolle und jenem des Spurkranzes der Höhe eines Schienenfußes, das sind etwa 10 bis 15 mm, entsprechend ausgebildet ist. In diesem Fall ist auch in Gleisbögen eine ausreichende Querführung der Langschiene gewährleistet.

Im folgenden wird die Erfindung anhand in der Zeichnung dargestellter Ausführungsbeispiele näher beschrieben.

Es zeigen:
Fig. 1 eine Teil-Seitenansicht eines Schienenverladezuges mit zur Abstützung von Langschienen vorgesehenen, eine Vielzahl von Spurkranzrollen aufweisenden Schienenauflager,
Fig. 2 eine stark vergrößerte Detailansicht eines Schienenauflagers,
Fig. 3 eine Draufsicht auf einen Teil des genannten Schienenauflagers, und
Fig. 4 eine weitere Variante einer Spurkranzrolle zur Abstützung von Langschienen.

Der in Fig. 1 ersichtliche Schienenverladezug 1 setzt sich aus mehreren miteinander gekuppelten, Schienenfahrwerke 2 und Wagenrahmen 3 aufweisenden Verladewagen 4 zusammen. Auf dem Schienenverladezug 1 befindliche Langschienen 5 stützen sich auf einer Vielzahl von Schienenauflager 6 ab, die in Wagenlängsrichtung in gewissen Abständen zueinander angeordnet und jeweils mit dem Wagenrahmen 3 verbunden sind. Manche der Schienenauflager 6 sind in einer in Wagenlängsrichtung verlaufenden Außerbetriebstellung dargestellt. Mit 7 ist ein Auslegerarm eines in Zuglängsrichtung auf den Wagenrahmen 3 verfahrbaren Portalkranes zur Übertragung von Zug- bzw. Schubkräften auf die zu verschiebenden Langschienen 5 bezeichnet.

Wie in Fig. 2 und 3 ersichtlich, ist jedes Schienenauflager 6 mit übereinander angeordneten, im Arbeitseinsatz senkrecht zur Wagenlängsrichtung sowie horizontal verlaufenden Rollenlager-Wellen 8 ausgestattet. Auf dieser sind eine Vielzahl von Rollen, die jeweils als Spurkranzrollen 9 ausgebildet sind, hintereinander angeordnet und gelagert. Zur Abstützung jeder Rollenlager-Welle 8, die jeweils an einem Ende um eine vertikale Achse 10 in Wagenlängsrichtung verschwenkbar gelagert ist, sind in Wagenquerrichtung voneinander distanzierte und mit einem parallel zur Welle 8 verlaufenden Basisträger 11 verbundene Wellenlager 12 vorgesehen. Bezüglich der Wellenlängsrichtung ist jeweils mittig zwischen den Wellenlagern 12 eine mit dem Basisträger 11 verbundene Distanzleiste 13 vorgesehen. Jede Spurkranzrolle 9 weist im Bereich der Distanzleiste 13 einen Spurkranz 14 auf. Zwischen zwei Distanzleisten 13 sind jeweils zwei ein Rollenpaar 15 bildende Spurkranzrollen 9 zur gemeinsamen Abstützung einer Langschiene 5 positioniert, wobei die Spurkränze 14 jeweils am den zueinander benachbarten Enden 16 gegenüberliegenden Ende vorgesehen sind.

Die in Wagenquerrichtung verlaufende Breite einer Distanzleiste 13 entspricht der Breite zweier unterhalb der Distanzleiste 13 befindlichen Spurkränze 14. Die Differenz zwischen dem Durchmesser jenes zylindrischen Abschnittes der Spurkranzrolle 9, der zur Auflage der Langschiene 5 dient, und dem Durchmesser des Spurkranzes 14 liegt vorzugsweise im Bereich von etwa 10 bis etwa 15 mm. Auf jeder Rollenlager-Welle 8 des Schienenauflagers 6 sind insgesamt 20 Spurkranzrollen 9 zur Abstützung von insgesamt 10 Langschienen 5 vorgesehen.

Die in Fig. 4 ersichtliche Variante einer Spurkranzrolle 9 weist anstelle einer Distanzleiste einen wesentlich vergrößerten Spurkranz 14 auf, sodaß dieser sowohl die Zentrierfunktion der zuvor besprochenen Distanzleiste als auch die Seitenführung der Langschiene 5 übernimmt.

## Patentansprüche

1. Schienenverladezug zum Transport sowie zum Auf- und Abladen von Langschienen (5), mit auf Schienenfahrwerken (2) abgestützten Wagenrahmen (3) und senkrecht zur Wagenlängsrichtung verlaufenden Schienenauflager (6) mit zur Lagerung der Langschienen (5) vorgesehenen Rollen und gegebenenfalls zwischen diesen befindlichen, vertikal verlaufenden Distanzleisten (13), dadurch gekennzeichnet, daß zur Abstützung einer Langschiene (5) zwei in Wagen- bzw. Schienenquerrichtung hintereinander angeordnete und voneinander distanzierte, je ein Rollenpaar (15) bildende Spurkranzrollen (9) angeordnet sind, wobei der Spurkranz (14) jeweils am den zueinander benachbarten Enden (16) gegenüberliegenden Ende vorgesehen ist.

2. Schienenverladezug nach Anspruch 1, dadurch gekennzeichnet, daß eine die in Wagenquerrichtung hintereinander angeordneten Spurkranzrollen (9) lagernde Rollenlager-Welle (8) durch eine Vielzahl von Wellenlager (12) abgestützt ist, die jeweils zwischen den Spurkranzrollen (9) eines Rollenpaares (15) positioniert sind.

3. Schienenverladezug nach einem der Ansprüche 1 oder 2, dadurch gekennzeichnet, daß die in Wagenquerrichtung verlaufende Breite der Distanzleiste (13) etwa der Breite zweier unterhalb der Distanzleiste (13) befindlicher Spurkränze (14) entsprechend ausgebildet ist.

4. Schienenverladezug nach einem der Ansprüche 1 bis 3, dadurch gekennzeichnet, daß die Differenz zwischen dem Durchmesser der Spurkranzrolle (9) und jenem des Spurkranzes (14) der Höhe eines Schienenfußes, das sind etwa 10 bis 15 mm, entsprechend ausgebildet ist.

5. Schienenverladezug nach einem der Ansprüche 1 bis 4, dadurch gekennzeichnet, daß auf jeder Rollenlager-Welle (8) des Schienenauflagers (6) insgesamt zwanzig hintereinander angeordnete Spurkranzrollen (9) zur Abstützung von insgesamt zehn Langschienen (5) vorgesehen sind.

6. Schienenverladezug nach einem der Ansprüche 1 bis 5, dadurch gekennzeichnet, daß die Distanzleiste (13) jeweils oberhalb zweier benachbarter Spurkränze (14) zweier Spurkranzrollen (9) angeordnet ist.

## Claims

1. A rail loading train for transporting and for loading and unloading long rails (5), comprising wagon frames (3) supported on on-track undercarriages (2) and rail supports (6), extending perpendicularly to the longitudinal direction of the wagon, with rollers provided for supporting the long rails (5) and, if appropriate, vertically extending spacer bars (13) located between said rollers, characterized in that in order to support a long rail (5) there are arranged two flanged rollers (9), positioned one behind the other in the transverse direction of the wagon or rails and spaced apart from one another, in each case forming a roller pair (15), the flange (14) being provided in each case on the opposite end to the mutually adjacent ends (16).

2. A rail loading train according to claim 1, characterized in that a roller bearing shaft (8) bearing the flanged rollers (9) arranged one behind the other in the transverse direction of the wagon is supported by a plurality of shaft bearings (12), each positioned between the flanged rollers (9) of a roller pair (15).

3. A rail loading train according to one of claims 1 or 2, characterized in that the width of the spacer bar (13), extending in the transverse direction of the wagon, is designed to correspond approximately to the width of two flanges (14) located beneath the spacer bar (13).

4. A rail loading train according to one of claims 1 to 3, characterized in that the difference between the diameter of the flanged roller (9) and that of the flange (14) is designed to correspond to the height of a rail base, i.e. about 10 to 15 mm.

5. A rail loading train according to one of claims 1 to 4, characterized in that provided on each roller bearing shaft (8) of the rail support (6) are a total of twenty flanged rollers (9), arranged one behind the other, for supporting a total of ten long rails (5).

6. A rail loading train according to one of claims 1 to 5, characterized in that the spacer bar (13) is in each case arranged above two adjacent flanges (14) of two flanged rollers (9).

## Revendications

1. Train de chargement de rails pour le transport ainsi que pour le chargement et le déchargement de rails longs (5), avec des châssis de wagon (3) prenant appui sur des trains de roulement sur rails (2) et des supports de rail (6) s'étendant perpendiculairement à la direction longitudinale des wagons, avec des rouleaux prévus pour loger les rails longs (5) et, le cas échéant, des baguettes d'écartement (13) se trouvant entre ceux-ci, s'étendant verticalement, caractérisé en ce que sont disposés pour le support d'un rail long (5) deux galets à boudin (9) disposés l'un derrière l'autre dans la direction transversale du wagon et, respectivement des rails et espacés l'un de l'autre, formant respectivement une paire de galets (15), le boudin de roue (14) étant prévu respectivement à l'extrémité opposée aux deux extrémités avoisinantes (16).

2. Train de chargement de rails selon la revendication 1, caractérisé en ce qu'un arbre formant palier à galets logeant les galets à boudin (9) disposés les uns derrière les autres dans la direction transversale des wagons est supporté par un grand nombre de paliers d'arbre (12) qui sont positionnés respectivement entre les galets à boudin (9) d'une paire de galets.

3. Train de chargement de rails selon l'une des revendications 1 ou 2, caractérisé en ce que la largeur de la baguette d'écartement (13) s'étendant dans la direction transversale du wagon est réalisée pour correspondre à peu près à la largeur de deux boudins de roue (14) se trouvant en dessous de la baguette d'écartement (13).

4. Train de chargement de rails selon l'une des revendications 1 à 3, caractérisé en ce que la différence entre le diamètre du galet à boudin (9) et celui du boudin de roue (14) est réalisée pour correspondre à la hauteur d'un patin de rail, ce sont environ 10 à 15 mm.

5. Train de chargement de rails selon l'une des revendications 1 à 4, caractérisé en ce que sont prévus sur chaque arbre formant palier de galets (8) du support de rail (6) en tout vingt galets à boudin (9) disposés les uns derrière les autres pour supporter au total dix rails longs (5).

6. Train de chargement de rails selon l'une des revendications 1 à 5, caractérisé en ce que la baguette d'écartement (13) est disposée respectivement au-dessus de deux boudins de roue avoisinants (14) de deux galets à boudin (9).
